# EUROPÄISCHE PATENTSCHRIFT

(11) **EP 0 389 845 B1**
(45) Veröffentlichungstag und Bekanntmachung des Hinweises auf die Patenterteilung: **09.06.1993**
(21) Anmeldenummer: 90104487.5
(22) Anmeldetag: 09.03.1990
(51) Int. Cl.: F42B 14/06

(54) **Treibtopf für drallstabilisierte Unterkalibergeschosse**
Sabot for spin-stabilized sub-calibre projectiles
Sabot pour projectiles sous-calibrés stabilisés en roulis

(30) Priorität: 25.03.1989 DE 3909836
(43) Veröffentlichungstag der Anmeldung: 03.10.1990
(73) Patentinhaber: DIEHL GMBH & CO., 90478 Nürnberg (DE)
(72) Erfinder: Brand, Heinrich, D-8508 Wendelstein (DE)

(56) Entgegenhaltungen:
- EP-A- 0 048 803
- EP-A- 0 072 584
- EP-A- 0 086 711
- DE-A- 2 041 877

## Beschreibung

Die Erfindung bezieht sich auf einen Treibtopf für drallstabilisierte Unterkalibergeschosse.

Aus der US-PS 3,311,061 ist ein Treibtopf aus Kunststoff für drallstabilisierte Unterkalibergeschosse bekannt. Der Treibtopf weist im Bereich eines Geschoßhecks in seiner, das Geschoß einhüllenden Wand eine Umfangsnut und axiale Schlitze auf, wobei die Schlitze vom vorderen Ende des Treibtopfes bis nahezu der Umfangsnut ragen. Beim Abschuß des Treibtopfes soll noch im Waffenrohr der Abschnitt des dünnwandigen Treibtopfes aufgrund der vier Schlitze in vier Teile geteilt werden, die sich aufgrund der Drallwirkung beim Austritt aus dem Waffenrohr seitlich entfernen. Der bodenseitige, geschlossene Teil des Treibtopfes weist nach verlassen des Waffenrohres einen größeren Luftwiderstand auf als das Geschoß, so daß der Treibtopf vom Geschoß getrennt wird. Nach dem Ablösen des Treibtopfrestes fliegt dieser eine größere Strecke direkt hinter dem Projektil her. Es gibt Einsatzfälle, insbesondere bei Einsätzen auf kleine Entfernungen, in denen dieser Umstand das Projektilverhalten beeinträchtigt.

Hierzu zählen folgende Möglichkeiten:
1. Funktionen im oder am Fluggeschoß, die zu starker Verzögerung führen; der Treibspiegel trifft auf das verzögerte Fluggeschoß und führt zu Schäden.
2. Tritt das Fluggeschoß nach der Abtrennung des Treibspiegels in ein Medium höherer Dichte, so kann das verzögerte Fluggeschoß vom Treibspiegel getroffen und in seiner "Flugbahn" gestört werden.

Weiterhin ist aus der DE-05 20 41 877 ein Treibspiegel für drallstabilisierte Unterkalibergeschosse bekannt, bei dem ein Sicherungsring mit einem Teil seiner Länge vier Wandabschnitte heckseitig zusammenhält. Diese Wandabschnitte halten ein Projektil in zentrischer Lage zum Treibspiegel. Nach dem Abschuß des Treibspiegels und des Projektils reißt der Sicherungsring nach dem Austritt aus dem Waffenrohr aufgrund der Fliehkräfte der Wandabschnitte. Nachdem der Sicherungsring beim Abschuß von den Feldern des gezogenen Waffenrohres nicht beeinflußt wird, kann es vorkommen, daß aufgrund relativ hoher Zugfestigkeit des Sicherungsrings die Ablösung des Treibspiegels sehr spät erfolgt und dadurch die Zielgenauigkeit des Projektils nachteilig beeinflußt.

Der Erfindung liegt die Aufgabe zugrunde, einen Treibtopf für drallstabilisierte Unterkalibergeschosse vorzuschlagen, der unmittelbar nach der Waffenrohrmündung sich vom Geschoß trennt.

Die Erfindung löst diese Aufgabe entsprechend den kennzeichnenden Merkmalen des Anspruches 1.

Vorteilhafte Weiterbildungen in der Erfindung sind den Unteransprüchen zu entnehmen.

Vorteilhaft schneiden beim Abschuß die Felder des gezogenen Waffenrohres die notwendigen Sollbruchstellen in das Führungsband. Damit ist sichergestellt, daß der Treibtopf einschließlich der Topfhülse unmittelbar nach der Rohrmündung aufgrund der Fliehkraftwirkung der Segmente des Treibtopfes mehrfach aufgerissen wird. Die Segmente können dabei aus Stahl, Aluminium, Titan oder Kunststoff bestehen. Im Idealfall weist das Führungsband nach dem Durchgang durch das Waffenrohr genau über den Teilungsfugen des Treibtopfes Sollbruchstellen auf. Auch unabhängig davon ist bei versetzten Sollbruchstellen in bezug auf die Teilungsfugen ein störungsfreies Ablösen der Segmente des Treibtopfes gewährleistet. Weitere Vorteile liegen in der einfachen und kostengünstigen Herstellung des Treibtopfes mit dem Führungsband begründet.

Nach dem Anspruch 2 besteht der Treibtopf vorteilhaft aus drei Segmenten.

Nach dem Anspruch 3 liegt ein vollständiger, heckseitig gasdichter Abschluß des Treibtopfes vor. Daneben ist die gasdichte Verbindung mit dem Führungsband in einfacher Weise herstellbar.

Ein Ausführungsbeispiel der Erfindung ist in der Zeichnung dargestellt.

Es zeigt:
- Fig. 1: Einen Treibtopf im Teilschnitt
- Fig. 2: Den Treibtopf nach Fig. 1 gemäß der Schnittlinie II/II

Ein Treibtopf 1 umschließt ein Projektilheck 2. Der Treibtopf 1 weist in einer Nut 3 ein Führungsband 4 mit einem heckseitigen Konus 5 auf.
Eine Topfhülse 6 aus Aluminium ist in den Konus 5 eingebördelt oder aufgeklebt. Der Treibtopf 1 besteht aus drei Segmenten 7. Zwischen diesen sind Teilungsfugen 8.

Beim Abschuß schneiden die Felder eines nicht gezeichneten, gezogenen Waffenrohres die notwendigen Sollbruchstellen, siehe die strichpunktiert gezeichneten Linien 10, in das Führungsband 4. Der Treibtopf 1 zerfällt unmittelbar nach der Rohrmündung des Waffenrohres und stört das Verhalten des Projektils nicht weiter.

## Patentansprüche

1. Treibtopf (1) für drallstabilisierte Unterkalibergeschosse mit einem Treibtopf (1), der im Bereich eines Geschosses (2) in seiner das Geschoß einhüllenden Wand eine Umfangsnut (3) und axiale Schlitze (8) aufweist, wobei die Schlitze (8) vom vorderen Ende des Treibtopfes (1) bis nahe zu der Umfangsnut (3) ragen, dadurch gekennzeichnet,
daß in der Umfangsnut (3) ein separates Führungsband (4) angeordnet ist,
der Teibtopf (1) aus wenigstens zwei, durch das Führungsband (4) gehaltene Segmente (7) mit dazwischenliegenden durchgängigen Teilungsfugen (8) besteht und der gasdruckseitige Abschnitt des Treibtopfes (1) eine dünnwandige Topfhülse (6) aus Aluminium trägt.

2. Treibtopf nach Anspruch 1,
dadurch gekennzeichnet,
daß der Treibtopf (1) aus drei Segmenten (7) besteht.

3. Treibtopf nach Anspruch 1,
dadurch gekennzeichnet,
daß die Topfhülse (6) mit dem Führungsband (4) formschlüssig verbunden ist.

## Claims

1. A propelling pot (1) for spin-stablised subcalibre projectiles having a propelling pot (1) which in the region of a projectile (2) has a circumferential groove (3) and axial slots (8) in its wall which encases the projectile, in which respect the slots (8) project from the front end of the propelling pot (1) as far as close to the circumferential groove (3), characterised in that a separate driving band (4) is arranged in the circumferential groove (3), the propelling pot (1) consists of at least two segments (7), held by the driving band (4), with continuous dividing gaps (8) laying therebetween and the gas-pressure-sided portion of the propelling pot (1) carries a thin-walled pot casing (6) made of aluminium.

2. A propelling pot according to claim 1, characterised in that the propelling pot (1) consists of three segments (7).

3. A propelling pot according to claim 1, characterised in that the pot casing (6) is connected in a form-locking manner to the driving band (4).

## Revendications

1. Sabot de propulsion (1), pour projectiles sous-calibrés à stabilisation par rotation, avec un sabot de propulsion (1), présentant, dans la zone d'un projectile (2), dans sa paroi servant d'enveloppe au projectile, une gorge périphérique (3) et des fentes axiales (8), les fentes (8) allant de l'extrémité avant du sabot de propulsion (1) jusqu'à proximité de la gorge périphérique (3), caractérisé en ce que dans la gorge périphérique (3) est disposée une bande de guidage (4), le sabot de propulsion (1) étant composé d'au moins deux segments (7), maintenue par la bande de guidage (4), avec des joints de division (8) continus intercalés et le tronçon situé côté gaz du sabot de propulsion (1) portant une douille de sabot (6) en aluminium, à paroi mince.

2. Sabot de propulsion selon la revendication 1, caractérisé en ce que le sabot de propulsion (1) est composé de trois segments (7).

3. Sabot de propulsion selon la revendication 1, caractérisé en ce que la douille de sabot (6) est reliée avec ajustement de forme à la bande de guidage (4).
